# EUROPÄISCHE PATENTSCHRIFT

(11) **EP 1 857 014 B1**
(45) Veröffentlichungstag und Bekanntmachung des Hinweises auf die Patenterteilung: **04.01.2012**
(21) Anmeldenummer: 07108097.2
(22) Anmeldetag: 14.05.2007
(51) Int. Cl.: A45D 40/02, B43K 21/22

(54) **Applikationsstift wie beispielsweise Lippenstift oder Klebestift**
Application pen such as lipstick or adhesive pen
Crayon d'application, comme par exemple, rouge à lèvre ou bâton de colle

(30) Priorität: 17.05.2006 DE 102006022944
(43) Veröffentlichungstag der Anmeldung: 21.11.2007
(73) Patentinhaber: RPC Bramlage GmbH, 49393 Lohne (DE)
(72) Erfinder: Hagen, Holger, 49393, Lohne (DE)
(74) Vertreter: Müller, Enno

(56) Entgegenhaltungen:
- JP-U- 60 126 116
- JP-U- 61 201 615
- US-A- 2 071 747
- US-A- 3 708 236
- US-A- 6 033 140

## Beschreibung

Die Erfindung betrifft einen Applikationsstift nach den Merkmalen des Oberbegriffs des Anspruches 1.

Applikationsstifte sind seit langem aus dem Stand der Technik vorbekannt und in unterschiedlichen Ausführungsformen auf dem Markt erhältlich. So beispielsweise als Lippenstift Klebestift, Wachsmalstift oder dergleichen. Den Applikationsstiften ist gemeinsam, dass diese jeweils eine abrasive Applikationsmasse aufweisen, welche bspw. durch einen in dem Applikationsstift vertikal verlagerbaren Schieber applizierbar ist. Ein gattungsgemäßer Applikationsstift, insbesondere Lippenstift, ist beispielsweise in der US 3 708 236 offenbart. Dort ist vorgesehen, dass der einen kreisrunden Querschnitt aufweisende, zylinderartig ausgebildete Applikationsstift eine Abdeckkappe aufweist, die in üblicher Weise die in dem Applikationsstift bevorratete Applikationsmasse in einer Nichtgebrauchsstellung schützt. Darüber hinaus drückt die Innenwandung der auf dem Applikationsstift aufgesteckten Abdeckkappe in der Nichtgebrauchsstellung zwei diametral gegenüberliegend angeordnete, in Vertikal-Längsschlitze geführte und jeweils einen Hebelarm ausbildende Schiebevorsprünge einander zugewandt stifteinwärts. Diese Schiebevorsprünge sind innerhalb des Applikationsstiftes mit einer vertikal führbaren Halterung verbunden, welche Halterung einen Träger für die Applikationsmasse ausbildet. Durch die aufgesteckte Abdeckkappe ist ein an den Schiebevorsprüngen angeformtes und an dem Träger angeordnetes Bremsmittel außer Bremseingriff gebracht. Sobald die Abdeckkappe von dem Applikationsstift abgezogen wird, verschwenken die schlitzgeführten und hebelartig ausgebildeten Schiebevorsprünge selbsttätig stiftauswärts, so dass einhergehend das Bremsmittel mit einer Innenwandung des Stiftes in Bremseingriff steht. Zur Vertikalverlagerung der Applikationsmasse müssen die schlitzgeführten ScWebevorsprünge wieder stifteinwärts beispielsweise über den Daumen und den Zeigefinger einer Bedienungshand einander zugewandt gedrückt werden, um das Bremsmittel außer Eingriff zu bringen. Sodann kann über die Schiebevorsprünge die Applikationsmasse vertikal ausgefahren oder eingefahren werden. Ist keine Druckausübung auf die Schiebevorsprünge gegeben, tritt das Bremsmittel wiederum in Bremseingriff. Durch das mit der Innenwandung des Stiftes reibschlüssig zusammenwirkende Bremsmittel wird der Auflagedruck beim Applizieren der Applikationsmasse abgebremst, um ein unkontrolliertes, nicht gewünschtes Einfahren der Applikationsmasse zu verhindern.

Auch sind Bremsmittel bekannt, die verrastend, also formschlüssig, mit der In nenwandung eines Applikationsstiftes wie bspw. Lippenstift, Wachsmalstift oder dergleichen zusammenwirken.

Aus der JP 61-201615U ist ein Applikationsstift bekannt, der einen unteren vergrößerten Sockel und einen oberen durchmesserkleineren Hülsenabschnitt aufweist. Zur Montage ist der Halterungsboden und der Schiebevorsprung gesondert ausgebildet. Die Teile sind miteinander steckzuverbinden. Bei dem aus der aus der US-A-3708236 ist der sich an das untere Ende des Längsschlitzes anschließende Sockel durchmessergleich zu dem den Längsschlitz aufweisen den Hülsenteil ausgebildet. Die Schxebevorsprünge können nur, da sie insgesamt nach innen zur Montage zu verbiegen sind, eine Breitenerstreckung aufweisen, die der Schlitzbreite entspricht. Bei dem aus der US-A-2,071,747 bekannten Applikationsstift ist ebenfalls eine mehrteilige Ausbildung von Schiebevorsprung und Halterungsboden erforderlich. Bei dem aus der US-A-6,033,140 bekannten Applikationsstift kann die Montage des den Schiebevorsprung aufweisenden Halterungsbodens nur von oben erfolgen, wozu die Hülse insgesamt, oben offen, längsgeschlitzt ausgebildet ist. Bei dem aus der JP 60-126116U bekannten Applikationsstift sind Sockel und Hülse getrennt voneinander ausgebildet, um eine Montage zu ermöglichen.

Ausgehend von dem dargelegten Stand der Technik beschäftigt sich die Erfindung mit der technischen Problematik, einen Applikationsstift der genannten Art anzugeben, der bei einfacher Montage günstig zu bedienen ist.

Diese technische Problematik ist beim Gegenstand des Anspruches 1 gelöst, wobei darauf abgestellt ist, dass die Hülse einen durchmessergrößeren Sockel und einen durchmesserkleineren oberen Abschnitt aufweist, dass der Längsschlitz in dem durchmesserkleineren oberen Abschnitt der Hülse ausgebildet ist und dass in dem Übergang vom Sockel zum oberen Abschnitt eine eine Stirnfläche des Sockels durchsetzende Öffnung ausgebildet ist, die in ihrer Ersteckung mindestens der Breitenerstreckung des außerhalb der Hülse sich befindlichen Schiebevorsprunges entspricht, Die bevorzugt an das Breitenmaß des Schiebevorsprunges angepasste Öffnung dient in vorteilhafter Weise als Montageöffnung bzw. Durchstecköffnung für den Schiebevorsprung. Das Längenverhältnis von Sockel zum oberen Abschnitt kann etwa 1:3 betragen. Durch den den Fuß des Applikationsstiftes bildenden durchmessergrößer bemessenen Sockel ist der Applikationsstift bei Benutzung ausreichend erfassbar. Zudem ist durch den Sockel eine genügend groß bemessene Standfläche geschaffen, was letztlich für eine bessere Standfestigkeit des Applikationsstiftes dient.

Die Gegenüberlage von Hebelarm und Träger führt zu einer zuordnungsgünstigen Beaufschlagung des Trägers durch den Hebelarm. Der Hebelarm wird unmittelbar auf den Träger bewegt, um diesen in die Freigabestellung zu bewegen. Hierbei wird der Träger von (radial) außen nach (radial) innen des Stiftes verbogen. So kann vorgesehen sein, dass der Hebelarm zu dem Träger in einem nicht nennenswerten Abstand positioniert ist, so dass bei radial Einwärtsverlagerung des Schiebevorsprungs und damit einhergehend des Hebelarms unmittelbar auf den Träger eingewirkt wird. Grundsätzlich kann die Gegenüberlage auch mit einer unmittelbaren Verbindung von Hebelarm und Träger konstruiert sein. In einer bevorzugten Ausgestaltung ist vorgesehen, dass der Hebelarm zu dem Träger in der Nichtwirkstellung, d.h. in der Bremsstellung, eine beabstandete Gegenüberlage aufweist. Dieses im Bereich von wengen Millimetern liegende Abstandsmaß dient als ein bei Druckbetätigung des Schiebevorsprunges spürbarer Freilauf. Eine Aufhebung der Bremseinwirkung ist nach dem Überwinden des Freilaufes gegeben, wobei die benötigte Druckkraft zur Aufhebung der Bremseinwirkung gering bemessen sein kann. Die Anlagekraft des auf der Innenfläche des bevorzugt zylinderartig ausgebildeten Applikationsstiftes einwirkenden Bremsmittels ist im Hinblick auf einen Reibschluss genügend groß bemessen, damit die Applikationsmasse, bedingt durch die beim Applizieren entstehende Auflagekraft, nicht selbsttätig stifteinwärts wandert. Bevorzugt ist zur willensbetonten Aufhebung der Bremseinwirkung der den Hebelarm aufweisende Schiebevorsprung beispielsweise mittels Daumendruck radial einwärts in Richtung der Längsachse des Applikationsstiftes vor einer Vertikalverlagerung bewegbar. Die Vertikalverlagerung des Schiebevorsprungs zieht eine Vertikalverlagerung der Applikationsmasse mit sich, welche Verlagerung je nach Anwendungszustand stiftauswärts oder stifteinwärts gerichtet ist.

Vorteilhaft ist vorgesehen, dass der Hebelarm sich in Überdeckung zu dem Träger freikragend erstreckt, bevorzugt in symmetrischer Überdeckung zueinander. Der Hebelarm kann eine Längserstreckung aufweisen, die etwas größer bemessen ist als die Längserstreckung des Trägers. Zur notwendigen Anlenkung des Hebelarmes ist vorgesehen, dass der Hebelarm oberhalb des Halterungsbodens mit der Halterung verbunden ist, so dass der Hebelarm eine Anlenkstelle aufweist, die von dem Halterungsbodens vertikal beabstandet ist.

Damit die von der Halterung aufgenommene und bevorzugt einen kreisrunden Querschnitt aufweisende Applikationsmasse fußseitig fest in der Halterung einsitzt, wird vorgeschlagen, dass die Halterung eine von dem Halterungsboden nach oben, also in Ausgaberichtung, sich erstreckende kreisrund ausgebildete Zylinderwandung aufweist, die ihrerseits zusammen mit dem Halterungsboden einen die Längsachse des Applikationsstiftes umgebenden Aufnahmetopf für die Applikationsmasse ausbildet.

Zur Erzielung einer günstigen Bauform wird vorgeschlagen, dass der das Bremsmittel aufweisende Träger fluchtend zu der Zylinderwandung an dem Halterungsboden angeformt ist. Das bedeutet, dass die Außenwandung des Trägers bündig zu der Mantelfläche der Zylinderwandung verläuft. In Bezug zu der Längsachse des Applikationsstiftes erstrecken sich die Zylinderwandung und der Träger gegensinnig, d.h. die Zylinderwandung erstreckt sich ausgehend von dem Halterungsboden in Ausgaberichtung, der Träger wiederum gegen Ausgaberichtung. Vorteilhaft ist auch, dass der Träger eine körperliche Gestalt aufweist, die zungenartig ausgeformt ist. Diese Gestalt gibt dem Träger bei der Hebelarmbeaufschlagung die notwendige Flexibilität, wobei der Träger einen Querschnitt aufweist, der bevorzugt an den Querschnitt der Zylinderwandung angepasst ist. Hierdurch ist der zungenartig ausgebildete Träger als Kreisringabschnitt ausgebildet. Das Breitenmaß des Trägers ist bevorzugt größer bemessen als das Breitenmaß bzw. die Dickenrichtung des Hebelarmes, bevorzugt mit einem Verhältnis von 3:7.

Der den Schiebevorsprung vertikal führende Längsschlitz ist in dem durchmesserkleineren oberen Abschnitt der Hülse ausgebildet. Bedingt durch die unterschiedlich groß bemessenen Durchmesser von Sockel und oberem Abschnitt wird der obere Abschnitt an seinem Wurzelbereich von einer Stirnfläche des Sockels umgeben. Diese Stirnfläche ist zugleich auch ein Endanschlag und begrenzt die Rückverlagerung des Schiebevorsprungs. Der Schiebevorsprung liegt mit seinem auf den Sockel weisenden Stirnende in der Grundstellung auf der Sockel-Stirnfläche.

Die Halterung, der den Hebelarm aufweisende Schiebevorsprung und der das Bremsmittel aufweisende Träger sowie das Bremsmittel selbst sind auch bevorzugt miteinander einstückig ausgebildet. Demzufolge ist in einfacher Weise ein einteiliges Montageglied ausgebildet, welches ggf. zusammen mit der Applikationsmasse zur Montage von der Unterseite des bevorzugt hohl ausgebildeten Sockels in die Hülse einsteckbar ist, wobei die dem Längsschlitz vorgelagerte Sockel-Öffnung als Einstecköffnung für den Schiebevorsprung ,dient Während der Schiebevorsprung im Montagezustand außerhalb der Hülse positioniert ist, durchsetzt der bevorzugt an dem Rücken des Schiebevorsprungs angeformte Hebelarm mit seinen bevorzugt an der Zylinderwandung der Halterung angeformten, quer zur Längsachse des Applikationsstiftes ausgerichteten Anlenkstellen den Längsschlitz, der seinerseits ein Breitenmaß aufweist, das geringfügig größer bemessen ist als das Breitenmaß der Anlenkstelle, um eine sichere Vertikalführung zu ermöglichen.

Das mit der Innenwandung zusammenwirkende und an dem Träger angeformte Bremsmittel besteht bevorzugt aus zwei auf einer Horizontalebene angeordneten abragenden Halbkugeln, die im montierten Zustand des Applikationsstiftes beidseitig des Längsschlitzes positioniert sind. Auch kann das Bremsmittel rippenartig ausgebildet sein, welche Rippen sich sowohl vertikal als auch horizontal ausgerichtet an dem Träger erstrecken können.

Zum Schutz der Applikationsmasse bzw. Nichtgebrauch ist eine Abdeckkappe vorgesehen, die im Verschlusszustand nicht nur die Applikationsmasse schützt, sondern auch zusätzlich den Schiebevorsprung vollständig übergreift. Der Schiebevorsprung wirkt nicht mit der Abdeckkappe zusammen, sondern wird von dieser übergriffen. Zum Aufsetzen der Abdeckkappe ist die aus dem Applikationsstift ggf. hervorstehende Applikationsmasse stifteinwärts über den Schiebevorsprung zu verlagern. Damit der Benutzer bequem die Abdeckkappe von dem Applikationsstift abziehen kann, ist bevorzugt vorgesehen, dass die Abdeckkappe in ihrer Längswandung eine zu ihrer unteren Randkante hin offene Durchbrechung aufweist. Über diese Durchbrechung ist der Sockel des Stiftes beispielsweise über den Daumen mühelos erfassbar, so dass die an dem Stift angeordnete, bevorzugt rastverbundene Abdeckkappe in bekannter Weise abziehbar ist. Auch kann vorgesehen sein, dass die Abdeckkappe zwei bevorzugt diametral gegen-überliegend angeordnete Durchbrechungen aufweist, über welche der Sockel für den Benutzer verbessert erfassbar ist.

Bevorzugt sind auch zwei diametral gegenüberliegend angeordnete Längsschlitze vorgesehen, in welche zwei diametral gegenüberliegend angeordnete, an der Halterung angeformte Schiebevorsprünge geführt werden. Mit zwei Schiebevorsprüngen ist die Ausgabe der Applikationsmasse noch einfacher zu bewerkstelligen. Ein Verkippen des Stiftes ist weniger wahrscheinlich. Zusätzlich zu dem zweiten Schiebevorsprung kann auch ein weiterer zweiter ein Bremsmittel aufweisender Träger an der Halterung entsprechend der Ausgestaltung des zuvor beschriebenen Trägers angeordnet sein. Auch der zweite Schiebevorsprung kann einstückig mit der Halterung ausgebildet sein.

Die Erfindung wird anhand der Zeichnung, welche hier lediglich ein Ausführungsbeispiel darstellt näher erläutert. Es zeigt:
- Fig. 1: den erfindungsgemäßen, eine Abdeckkappe aufweisenden Applikationsstift in perspektivischer Ansicht;
- Fig. 2: die Schnittdarstellung gemäß der Linie II - II in Fig. 1, wobei hier lediglich die Abdeckkappe geschnitten ist;
- Fig. 3: den Applikationsstift in perspektivischer Ansicht mit abgezogener Abdeckkappe;
- Fig. 4: den Applikationsstift in Seitenansicht gemäß dem Hinweis in Fig. 3;
- Fig. 5: die Gebrauchsstellung des Applikationsstiftes mit vertikal aus dem Applikationsstift herausgeschobener Applikationsmasse;
- Fig. 6: in Einzeldarstellung die den Kernbereich des Applikationsstiftes ausbildende Hülse;
- Fig. 7: den Schnitt gemäß der Linie VII - VII in Fig. 6;
- Fig. 8: in perspektivischer Einzelansicht das für die Vertikalverschiebung der Applikationsmasse notwendige Halterungselement mit angeformten Schiebevorsprüngen;
- Fig. 9: das Halterungselement in einem weiteren perspektivischen Betrachtungswinkel;
- Fig. 10: die Draufsicht auf das Halterungselement gemäß dem Hinweis X in Fig. 8;
- Fig. 11: den Schnitt gemäß der Linie XI -XI in Fig. 10;
- Fig. 12: den Schnitt gemäß der Linie XII - XII in Fig. 10;
- Fig. 13: den Applikationsstift im Längsschnitt mit abgezogener Abdeckkappe;
- Fig. 14: den vergrößert dargestellten Ausschnitt gemäß dem Hinweis XIV in Fig. 13, mit radial stifteinwärts gedrücktem Schiebevorsprung und
- Fig. 15: eine Darstellung gemäß Fig. 14, mit radial stifteinwärts gedrücktem und vertikal verlagertem Schiebevorsprung.

Dargestellt und beschrieben ist zunächst mit Bezug zu den Figuren 1 und 2 ein Applikationsstift 1 zum Applizieren einer Applikationsmasse 2. Im Hinblick auf die Zusammensetzung der Applikationsmasse 2 kann der Applikationsstift 1 beispielsweise als Lippenstift, Klebestift oder darüber hinaus als Wachsmal- oder Kreidestift genutzt werden. Zudem kann die Applikationsmasse ein Pflegemittel für Gegenstände wie beispielsweise Kleidung, Polster für den Kfz-Bereich oder Holzprodukte sein. Auch kann der Applikationsstift als Lebensmittelspender, etwa zum Gebrauch als Lutscher dienen.

Im Wesentlichen besteht der Applikationsstift 1 aus einer einen Kernbereich ausbildenden zylinderförmig ausgeformten Hülse 3 und einer die Hülse 3 übergreifenden Abdeckkappe 4, die ihrerseits, wie in Fig. 2 dargestellt, fußseitig mit der bevorzugt einen kreisrunden Querschnitt aufweisenden Hülse 3 rastverbunden ist. Hierzu weist die gestuft ausgebildete Hülse 3 einen einen kreisrunden Querschnitt aufweisenden Sockel 5 auf, dem fußseitig eine umlaufende Ringwulst 6 angeformt ist, die bei aufgesteckter Abdeckkappe 4 mit einer an dieser fußseitig angeordneten und aus der Innenwandung der Abdeckkappe 4 dementsprechend ausgebildeten Ringnut 7 rastverbunden zusammenwirkt. Zur Zentrierung der etwa zylinderförmig ausgebildeten und konisch zulaufenden aufgesteckten Abdeckkappe 4 ist vorgesehen, dass diese innenseitig angeordnete, voneinander beabstandete Vertikalrippen 8 aufweist, welche unterseitig einer Decke 9 der Abdeckkappe 4 entspringen. Wie in Fig. 2 zu erkennen, wirken die im Querschnitt etwa stufenförmig ausgebildeten Vertikalrippen 8 bei aufgesteckter Abdeckkappe 4 zentrierend mit einem an einem oberen Abschnitt 11 der Hülse 3 angeformten Ringkragen 10 zusammen.

Der eine Ausgabeöffnung 12 des oberen Abschnittes 11 flankierende, die Längsachse x des Applikationsstiftes 1 umgebende Ringkragen 10 ist dem bezogen auf die Darstellungen freien Ende des oberen Abschnittes 11 zugeordnet.

Wie zu erkennen, sind der Sockel 5 und der von dem Sockel 5 vertikal abragende obere Abschnitt 11 mit unterschiedlichen Außendurchmessern ausgebildet, wobei der Sockel 5 den durchmessergrößeren und der obere Abschnitt 11 den durchmesserkleineren Außendurchmesser aufweist. Zudem weist der Sockel 5 gegenüber dem oberen Abschnitt 11 eine kürzer bemessene Längserstreckung auf, wobei in diesem Ausführungsbeispiel das Längenverhältnis zwischen Sockel 5 und oberem Abschnitt 11 etwa 1:3 beträgt.

Weiter ist vorgesehen, dass die Hülse 3 an ihrem oberen Abschnitt 11 zwei diametral gegenüberliegend angeordnete, sich vertikal erstreckende Längsschlitze 13 zur Führung einer Halterung 14 für die Applikationsmasse 2 aufweist, wobei jeweils die Längsschlitze 13 unterhalb des Ringkragens 10 über ihre Langlochenden 15 auslaufen. Die anderen gegenüberliegenden, offen ausgebildeten Langlochenden der Längsschlitze 13 münden jeweils in eine den Sockel 5 durchsetzende, diametral gegenüberliegend angeordnete Durchstecköffnung 16. Diese achsparallel zu der Längsachse x sich erstreckenden Durchstecköffnungen 16 sind jeweils aus der, bezogen auf die Darstellungen, nach oben weisenden Stirnfläche 17 des Sockels 5 ausgeformt.

Die für die Applikationsmasse 2 vorgesehene, innerhalb des oberen Abschnittes 11 der Hülse 3 vertikal verlagerbaren Halterung 14 ist in den Figuren 8 -10 jeweils in einer vergrößerten Einzelansicht dargestellt. Zur Aufnahme der Applikationsmasse 2 ist die Halterung 14 als ein eine Zylinderwandung 14' aufweisender Topf mit kreisrundem Querschnitt ausgebildet, wobei die Applikationsmasse 2 fußseitig auf einem die Zylinderwandung 14' umgebenden Halterungsboden 18 der Halterung 14 stirnflächig aufsitzt. Zur Führung der Halterung 14 innerhalb des oberen Abschnittes 11 ist vorgesehen, dass die Zylinderwandung 14' der Halterung 14 einen Außendurchmesser D₁ aufweist, welcher etwas geringer bemessen ist als der Innendurchmesser d₁ des oberen Abschnittes 11. Hierdurch ist die Halterung 14 innerhalb des oberen Abschnittes 11 ruckelfrei vertikal verlagerbar. Wie zu erkennen, ist der Außendurchmesser D₂ der Applikationsmasse 2 an dem Außendurchmesser D₁ der Zylinderwandung 14' angepasst, so dass mit Bezug zu dem Innendurchmesser d₁ des oberen Abschnittes 11 die Applikationsmasse 2 innerhalb des oberen Abschnittes 11 berührungslos vertikal verfahrbar ist. Der Innendurchmesser d₂ der topfförmig ausgebildeten Zylinderwandung 14' ist geringer, die Außenfläche der Applikationsmasse fluchtet oberhalb der Zylinderwandung 14' mit deren Außenflächen.

Die Halterung 14 besitzt zwei diametral gegenüberliegend angeordnete, schildartig ausgebildete und in Richtung der Längsachse x sich erstreckende Schiebevorsprünge 19, über welche die Halterung 14 an dem Stift 1 vertikal verschieblich ist. Die jeweils einen bogenförmigen Querschnitt aufweisenden Schiebevorsprünge 19 sind den Längsschlitzen 13 vorgelagert und umgeben die äußere Mantelfläche des oberen Abschnittes 11. Die jeweils eine außenseitig angeformte, rutschhemmende Riffelung aufweisenden Schiebevorsprünge 19 besitzen jeweils an ihrem Rücken einen angeformten längsgestreckten Hebelarm 20, die ihrerseits über Anlenkstellen 21 außenseitig an der Zylinderwandung 14' der Halterung 14 quer zur Längsachse x ausgerichtet angeformt sind. Zufolge dessen sind die gegenüberliegend angeordneten Schiebevorsprünge 19 fest mit der Halterung 14 verbunden. Wie in Fig. 13 dargestellt durchsetzen die Anlenkstellen 21 jeweils zur Führung der gesamten Halterung 14 die Längsschlitze 13, wobei das Breitenmaß der Anlenkstellen 21 jeweils an die Öffnungsbreite der Längsschlitze 13 angepasst ist.

Weiter ist vorgesehen, dass die Halterung 14 abgewandt von dem Halterungsboden 18 und an diesem angeformt zungenartig ausgebildete, diametral gegenüberliegend angeordnete, kreisbogenartig ausgeformte Träger 22 aufweist, welche jeweils außenwandig an dem Außendurchmesser D₁ der Zylinderwandung 14' angepasst sind. Die sich bezogen auf die Darstellungen an der Halterung 14 vertikal nach unten sich erstreckenden Träger 22 weisen jeweils an ihrer Au-ßenwandung angeformte Bremsmittel 23 in Form von erhabenen Halbkugeln auf. Diese von den Trägern 22 abragenden quer zur Längsachse x ausgerichteten Bremsmittel 23 zeigen jeweils in Richtung des Rückens der Schiebevorsprünge 19 und flankieren, wie in Fig. 10 zu erkennen, jeweils den Hebelarm 20 des Schiebevorsprunges 19. Weiter ist vorgesehen, dass die Bremsmittel 23 mit Abstand zu den, bezogen auf die Darstellungen nach unten weisenden, freien Enden der Träger 22 an diesen angeformt sind. Zufolge dessen weisen die Bremsmittel 23 zu dem Halterungsboden 18 ein vertikales Abstandsmaß auf, das in diesem Ausführungsbeispiel mehr als dem Zweifachen der Dicke des Halterungsbodens entspricht.

Die als Ganzes mit dem Bezugszeichen 14 versehene Halterung umfasst die Schiebevorsprünge 19, die Hebelarme 20, die Anlenkstellen 21, die Träger 22 und die Bremsmittel 23. Diese Teile sind miteinander einstückig ausgebildet.

Zur Montage der Halterung 14 kann diese clipsartig über den bodenoffenen Sockel 5 dem Innenraum des oberen Abschnittes 11 über die Durchstecköffnungen 16 zugeführt werden, wobei jeweils die Durchstecköffnungen 16 ein Breitenmaß aufweisen, welches etwas größer bemessen ist als das Breitenmaß der Schiebevorsprünge 19. Zum Einstecken der Halterung 14 sind die Schiebevorsprünge 19 einander zugewandt leicht zusammenzudrücken. Erfolgt das vertikale Einstecken der Halterung 14, treten jeweils nach Passieren der Durchstecköffnungen 16 die Anlenkstellen 21 der Hebelarme 20 in die Längsschlitze 13 ein. Sobald die Halterung 14 am oberen Abschnitt 11 fixiert ist, so dass die Schiebevorsprünge 19 jeweils die Durchstecköffnungen 16 durchwandert haben, überschnäppern die Schiebevorsprünge 19 die Durchstecköffnungen 16 radial auswärts gerichtet gemäß der Darstellung in Fig. 13. Hierdurch ist eine Eigensicherung der Halterung 14 an dem Stift gegeben, wobei jeweils die nach unten ragenden Stirnflächen 24 der Schiebevorsprünge 19 auf der Stirnfläche 17 des Sockels 5 in der eingefahrenen Grundstellung aufliegen. Wie in Fig. 13 zu erkennen, wirken die beidseitig der Längsschlitze 13 positionierten Bremsmittel 23 der Träger 22 jeweils auf die Innenwandung 11' des oberen Abschnittes 11 ein, so dass die Halterung 14 und somit auch die Applikationsmasse 2 innerhalb des Applikationsstiftes 1 gegen Vertikalverlagerung reibschlüssig gebremst ist.

Nach dem Abziehen der Abdeckkappe 4 liegt der Applikationsstift 1 frei. Ist eine Ausgabe bzw. ein Applizieren der Applikationsmasse 2 gewünscht, kann der Benutzer beispielsweise mit dem Daumen und dem Zeigefinger die beiden Schiebevorsprünge 19 erfassen und leicht zusammendrücken. Hierbei verlagern sich die an den Rücken der Schiebevorsprünge 19 angeformten Hebelarme 20 radial einwärts, die Längsschlitze 13 durchsetzend, in Richtung der Träger 22, bis die Hebelarme 20 die Träger 22 zwischen den Bremsmitteln 23 beaufschlagen und somit diese radial einwärts verbiegen. Dabei wird die Bremseinwirkung der Bremsmittel 23 auf die Innenwandung 11' aufgehoben, so dass die Halterung 14 bzw. die Applikationsmasse 2 über die Schiebevorsprünge 19 vertikal verlagerbar ist. Diese Vertikalverlagerung der Halterung 14 ist anschlagbegrenzt derart, dass jeweils die Langlochenden 15 der Längsschlitze 13 nach oben hin, d.h. maximale Ausfahrstellung der Applikationsmasse, Endanschläge bilden. In der eingefahrenen Grundstellung ist die Halterung 14 durch das Zusammenwirken der Stirnflächen 24 der Schiebevorsprünge 19 und der Stirnfläche 17 des Sockels 7 ebenfalls anschlagbegrenzt.

Zum besseren Handling des Applikationsstiftes 1 ist vorgesehen, dass die Abdeckkappe 4 an ihrer unteren Randkante 25 radial in die Längswandung 26 bevorzugt diametral gegenüberliegend angeordnete Durchbrechungen 27 aufweist, so dass über diese fensterartig ausgebildeten Durchbrechungen 27 zum Abziehen der Abdeckkappe 4 der Applikationsstift 1 respektive der Sockel 5 in einfacher Weise erfasst werden kann.

## Patentansprüche

1. Applikationsstift (1), wie beispielsweise Lippenstift oder Klebestift, mit einer Applikationsmasse (2), wobei die Applikationsmasse (2) fußseitig auf einer einen Halterungsboden (18) aufweisenden Halterung (14) augenommen ist und in einer mindestens einen Längsschlitz (13) aufweisenden Hülse (3) verschiebbar ist, wobei weiter mindestens ein, einen in Bezug auf den Halterungsboden (18) nach unten ragenden Hebelarm (20) aufweisender Schiebevorsprung (19) ausgebildet ist, der mit der Halterung (14) verbunden ist und unter Durchsetzung des Längsschlitzes (13) nach außen vorragt, wobei mittels des Schiebevorsprungs (13) auf ein an einem Träger (22) ausgebildetes Bremsmittel (23) eingewirkt wird, das im Reib- und / oder Formschluss zur Innenfläche (11') der Hülse (3) steht, und der Hebelarm (20) in Gegenüberlage zu dem sich vertikal erstreckenden Träger (22) ist, der zur Aufhebung der Bremseinwirkung auf eine Längsachse (x) des Applikationsstiftes (1) hin zu verbiegen ist, wobei die Gegenüberlage von Hebelarm und Träger zu einer zuordnungsgünstigen Beaufschlagung des Trägers durch den Hebelarm führt, wobei die Hülse (3) einen durchmessergrößeren Sockel (5) und einen durchmesserkleineren oberen Abschnitt (11) aufweist und der Längsschlitz (13) in dem durchmesserkleineten oberen Abschnitt (11) der Hülse (3) ausgebildet ist,
**dadurch gekennzeichnet, dass** in dem Übergang vom Sockel (5) zum oberen Abschnitt (11) eine eine Stirnfläche (17) des Sockels (5) durchsetzende Öffnung (16) ausgebildet ist, die in ihrer Erstreckung mindestens der Breiten erstreckung des außerhalb der Hülse (3) sich befindlichen Schiebevorsprunges (19) entspricht.

2. Applikationsstift nach Anspruch 7, **dadurch gekennzeichnet, dass** der Hebelarm (20) sich in Überdeckung zu dem Träger (22) freikragend erstreckt.

3. Applikationsstift nach einem der Ansprüche 1 oder 2, **dadurch gekennzeichnet, dass** der Hebelarm (20) oberhalb des Halterungsbodens (18) mit der Halterung (14) verbunden ist.

4. Appükationsstift nach einem der vorhergehenden Ansprüche, **dadurch gekennzeichnet, dass** die Halterung (14) eine von dem Halterungsbodens (18) nach oben sich erstreckende Zylinderwandung (14') aufweist,

5. Applikationsstift nach Anspruch 4, **dadurch gekennzeichnet, dass** der Träger (22) fluchtend zu der Zylinderwandung (14') an dem Halterungsboden (18) angeformt ist

6. Applikationsstift nach einem der vorhergehenden Ansprüche, **dadurch gekennzeichnet, dass** der Bremsmittel (23) aufweisende Träger (22) zungenartig ausgebildet ist.

7. Applikationsstift nach einem der vorhergehenden Ansprüche, **dadurch gekennzeichnet, dass** die Hülse (3) in Vertikalrichtung gestuft ausgebildet ist.

8. Apphkationsstift nach einem der Ansprüche 1 bis 7, **dadurch gekennzeichnet, dass** der Schiebevorsprung (19) nach unten bis zum Aufsitzen auf einer Stirnfläche (17) des Sockels (5) bewegbar ist.

9. Applnkationsstift nach einem der vorhergehenden Ansprüche, **dadurch gekennzeichnet, dass** die Halterung (14), der Schiebevorsprung (19) und der das Bremsmittel (23) aufweisende Träger (22) miteinander einstückig ausgebildet sind.

10. Applikationsstift nach einem der vorhergehenden Ansprüche, **dadurch gekennzeichnet, dass** eine Abdeckkappe (4) vorgesehen ist, die im Verschlusszustand auch den Schiebevorsprung (19) vollständig überdeckt.

11. Applikationsstift nach Anspruch 10, **dadurch gekennzeichnet, dass** die Abdeckklappe (4) in ihrer Längswandung (26) eine zu ihrer unteren Randkante (25) hin offene Durchbrechung (27) aufweist.

12. Applikationsstift nach einem der vorhergehenden Ansprüche, **dadurch gekennzeichnet, dass** zwei diametral gegenüberliegend angeordnete Längsschlitze (13) vorgesehen sind.

13. Applikationsstift nach einem der vorhergehenden Ansprüche, **dadurch gekennzeichnet, dass** zwei diametral gegenüberliegend angeordnete Schiebevorsprünge (19) vorgesehen sind.

## Claims

1. Application pen (1), such as a lipstick or adhesive stick, with an application body (2), wherein the application body (2) is accommodated at the foot end in a holder (14) that has a holder base (18), and can be moved in a casing (3) that has at least one longitudinal slot (13), wherein furthermore at least one sliding projection (19) is formed which has a lever arm (20) which projects downwards relative to the holder base (18), and which is connected to the holder (14) and projects outwards, infiltrating the longitudinal slot (13), wherein by means of the sliding projection (13) a braking device (23) formed on a carrier (22) is acted on, this [braking device] being in frictional connection and / or form-fitting connection with the inner surface (11') of the casing (3), and the lever arm (20) is positioned opposite the vertically extending carrier (22) which, in order to lift the braking action, is to be bent towards a longitudinal axis (x) of the application pen (1), wherein the opposite position of the lever arm and the carrier leads to a pressurisation of the carrier by the lever arm which is favourable in terms of allocation, wherein the casing (3) has a pedestal (5) of a greater diameter and an upper section (11) of a smaller diameter, and the longitudinal slot (13) is formed in the smaller-diameter upper section (11) of the casing (3), **characterised in that** in the transition from the pedestal (5) to the upper section (11), an aperture (16) is formed which infiltrates an end face (17) of the pedestal (5), and which in its extension corresponds at least to the width extension of the sliding projection (19) located outside the casing (3).

2. Application pen according to claim 1, **characterised in that** the lever arm (20) extends in a cantilevered manner, overlapping in relation to the carrier (22).

3. Application pen according to one of the claims 1 or 2, **characterised in that** the lever arm (20) is connected above the holder base (18) to the holder (14).

4. Application pen according to one of the preceding claims, **characterised in that** the holder (14) has a cylinder wall (14') that extends from the holder base (18) upwards.

5. Application pen according to claim 4, **characterised in that** the carrier (22) is formed on the holder base (18), in alignment with the cylinder wall (14').

6. Application pen according to one of the preceding claims, **characterised in that** the carrier (22) that has the braking device (23) is designed in a tongue-like manner.

7. Application pen according to one of the preceding claims, **characterised in that** the casing (3) is designed to be stepped in the vertical direction.

8. Application pen according to one of the claims 1 to 7, **characterised in that** the sliding projection (19) can be moved downwards until it sits on an end face (17) of the pedestal (5).

9. Application pen according to one of the preceding claims, **characterised in that** the holder (14), the sliding projection (19) and the carrier (22) that has the braking device (23) are formed in one piece with one another.

10. Application pen according to one of the preceding claims, **characterised in that** a cover cap (4) is provided, which in the closed state also fully covers the sliding projection (19).

11. Application pen according to claim 10, **characterised in that** in its longitudinal wall (26), the cover cap (4) has an opening (27) that is open towards its lower rim edge (25).

12. Application pen according to one of the preceding claims, **characterised in that** two longitudinal slots (13), arranged diametrically opposite one another, are provided.

13. Application pen according to one of the preceding claims, **characterised in that** two sliding projections (19), arranged diametrically opposite one another, are provided.

## Revendications

1. Bâton d'application (1), comme par exemple bâton de rouge à lèvre ou bâton de colle, pourvu d'une masse d'application (2), la masse d'application (2) étant reçue du côté pied sur un élément de retenue (14) présentant un fond (18) d'élément de retenue et pouvant être déplacée dans une moins une gaine (3) présentant une fente longitudinale (13), dans lequel au moins une saillie de poussée (19) présentant un bras de levier (20) faisant saillie vers le bas par rapport au fond (18) d'élément de retenue est en outre formée, cette saillie étant reliée à l'élément de retenue (14) et s'avançant vers l'extérieur en traversant la fente longitudinale (13), dans lequel une action est exercée au moyen de la saillie de poussée (13) sur un moyen de freinage (23) qui est formé sur un support (22) et est en liaison par friction et / ou par complémentarité de forme avec la surface intérieure (11') de la gaine (3), et le bras de levier (20) est en opposition au support (22) qui s'étend verticalement et qu'il faut fléchir pour supprimer l'action de freinage sur l'axe longitudinal (x) du bâton d'application (1), l'opposition du bras de levier et du support conduisant à une action avantageuse du bras de levier sur le support, dans lequel la gaine (3) présente un socle (5) de diamètre plus grand et une section supérieure (11) de diamètre plus petit et la fente longitudinale (13) est formée dans la section supérieure (11) de diamètre plus petit de la gaine (3), **caractérisé en ce qu'**une ouverture (16) traversant une surface frontale (17) du socle (5) est formée au niveau de la transition du socle (5) à la section supérieure (11), l'étendue de cette ouverture correspondant au moins à l'étendue en largeur de la saillie de poussée (19) se trouvant à l'extérieur de la gaine (3).

2. Bâton d'application selon la revendication 1, **caractérisé en ce que** le bras de levier (20) s'étend en porte-à-faux en recouvrant le support (22).

3. Bâton d'application selon la revendication 1 ou 2, **caractérisé en ce que** le bras de levier (20) est relié à l'élément de retenue (14) au-dessus du fond (18) d'élément de retenue.

4. Bâton d'application selon l'une des revendications précédentes, **caractérisé en ce que** l'élément de retenue (14) présente une paroi cylindrique (14') s'étend vers le haut à partir du fond (18) d'élément de retenue.

5. Bâton d'application selon la revendication 4, **caractérisé en ce que** le support (22) est formé dans l'alignement de la paroi cylindrique (14') sur le fond (18) d'élément de retenue.

6. Bâton d'application selon l'une des revendications précédentes; **caractérisé en ce que** le support (22) présentant le moyen de freinage (23) est conçu en forme de languette.

7. Bâton d'application selon l'une des revendications précédentes, **caractérisé en ce que** la gaine (3) est conçue étagée dans la direction verticale.

8. Bâton d'application selon l'une des revendications 1 à 7, **caractérisé en ce que** la saillie de poussée (19) peut être déplacée vers le bas jusqu'à reposer sur une face frontale (17) du socle (5).

9. Bâton d'application selon l'une des revendications précédentes, **caractérisé en ce que** l'élément de retenue (14), la saillie de poussée (19) et le support (22) présentant le moyen de freinage (23) sont conçus ensemble d'un seul tenant.

10. Bâton d'application selon l'une des revendications précédentes, **caractérisé en ce qu'**un capuchon de recouvrement (4) qui, dans l'état de fermeture, recouvre aussi complètement la saillie de poussée (19) est prévu.

11. Bâton d'application selon la revendication 10, **caractérisé en ce que** le capuchon de recouvrement (4) présente dans sa paroi longitudinale (26) une percée (27) ouverte en direction de son bord marginal inférieur (25).

12. Bâton d'application selon l'une des revendications précédentes, **caractérisé en ce que** deux fentes longitudinales (13) disposées de manière diamétralement opposée sont prévues.

13. Bâton d'application selon l'une des revendications précédentes, **caractérisé en ce que** deux saillies de poussée (19) disposées de manière diamétralement opposée sont prévues.
